# EUROPÄISCHE PATENTSCHRIFT

(11) **EP 0 971 069 B1**
(45) Veröffentlichungstag und Bekanntmachung des Hinweises auf die Patenterteilung: **26.03.2003**
(21) Anmeldenummer: 99106910.5
(22) Anmeldetag: 08.04.1999
(51) Int. Cl.: D21F 1/66

(54) **Misch- und Rezirkulationskreislauf**
Mixing and recirculation circuit
Circuit de mélange et de recirculation

(30) Priorität: 09.07.1998 DE 19830600
(43) Veröffentlichungstag der Anmeldung: 12.01.2000
(73) Patentinhaber: Voith Paper Patent GmbH, 89522 Heidenheim (DE)
(72) Erfinder: Binder, Erwin, 89522 Heidenheim (DE); Beuermann, Karl-Heinz, 89518 Heidenheim (DE)

(56) Entgegenhaltungen:
- DE-A- 4 000 558
- DE-A- 19 509 522
- US-A- 4 477 313

## Beschreibung

Die Erfindung betrifft einen Misch- und Rezirkulationskreislauf im konstanten Teil einer Papier- oder Kartonmaschine gemäß dem Oberbegriff des Anspruches 1 und ein Verfahren zum Mischen und Rezirkulieren von Stoffsuspensionen, Siebwasser und Rückläufen in einer Papier- oder Kartonmaschine, insbesondere im konstanten Teil.

Ein ähnlicher Kreislauf ist aus der Patentschrift US 4,477,313 bekannt. Gemäß dieser Patentschrift wird das in der Papiermaschine aufgefangene Siebwasser in offene Siebwasserbehälter eingeleitet und in Mischpumpen mit Dickstoff versehen wieder dem Stoffauflauf zugeführt.

Eine ähnliche Vorrichtung und ein ähnliches Verfahren sind aus der Offenlegungsschrift DE 195 09 522 A1 bekannt. Hier wird ein über die Maschinenbreite sektionierter Stoffauflauf durch eine Vielzahl von stoffsuspensionszuführenden Leitungen aus einem Verteiler mit Stoffsuspension gespeist. Ein Teil des im Entwässerungsbereich der Papiermaschine anfallenden Siebwassers wird zum Stoffauflauf sektional zurückgeführt und zur Flächengewichtsregelung nach dem Verdünnungsprinzip verwendet.

Bei Papier- oder Kartonmaschinen mit bekannten Ausführungsformen des konstanten Teils treten durch zunehmende Maschinengeschwindigkeiten, sowie gleichzeitig steigende Qualitätsanforderungen an das Papier zeitliche Flächenmasseschwankungen und Schwankungen in der Papierzusammensetzung zu Tage, die nicht mehr akzeptabel sind.

Es ist daher Aufgabe der Erfindung einen Misch- und Rezirkulationskreislauf im konstanten Teil einer Papier- oder Kartonmaschine und ein verbessertes Verfahren zum Mischen und Rezirkulieren von Stoffsuspensionen, Siebwasser und Rückläufen in einer Papier- oder Kartonmaschine, insbesondere im konstanten Teil, darzustellen, welche die zeitlichen Schwankungen der Eigenschaftsmerkmale im Papier minimieren.

Die Aufgabe wird durch die Merkmale des Anspruches 1 und die Merkmale des ersten Verfahrensanspruches gelöst.

Der Erfinder hat erkannt, daß es zur Lösung dieser Aufgabe notwendig ist, die Vermischung der verschiedenen Suspensionen mit meist unterschiedlichen Konzentrationen zu verbessern. Dies wird dadurch erreicht, daß die Rückläufe, wie Gutstoffe der zweiten Cleanerstufe und der zweiten Vertikalsichterstufe und die Stoffauflaufrezirkulation in einer, vom Siebwasserbehälter getrennten, Mischbehälter vermischt und mit einem Mittel zur Druckerhöhung dem Siebwasserbehälter zur weiteren Vermischung mit Frischstoff, Siebwasser und gegebenenfalls Deculatorüberlauf zugeführt werden. Vorzugsweise geschieht die Druckerhöhung und der Transfer von dem Mischbehälter zum Siebwasserbehälter mit Hilfe einer Pumpe.

Gemäß einer weiteren Ausbildung des Erfindungsgedankens wird vorgeschlagen, den Mischbehälter mit einer ersten Kammer mit mehreren angeschlossenen Zufuhrleitungen und einer zweiten Kammer mit mindestens einer Abfuhrleitung zu versehen, wobei die Abfuhrleitung zum Siebwasserbehälter führt und zwischen der ersten und der zweiten Kammer ein Überlauf vorgesehen ist.

In einer weiteren Ausführungsform des Misch- und Rezirkulationskreislaufes wird ein Regelkreis zur Regulierung des Flüssigkeitspegels in dem Mischbehälter vorgeschlagen. Bei diesem Regelkreis wird der Füllstand des Mischbehälters durch einen Niveautransmitter ermittelt. Bei Abweichungen vom Sollwert wird zum Beispiel als Stellglied ein Ventil betätigt, wodurch der dem Mischbehälter entnommene Volumenstrom so beeinflußt werden kann, daß der Füllstand dem gewünschten Füllstand entspricht. Anstelle des geregelten Ventils kann auch eine Pumpe drehzahlgeregelt sein.

Eine besonders vorteilhafte Ausgestaltung des Mischund Rezirkulationskreislaufes sieht vor, daß zur Einspeisung von Frischstoff und Rücklauf in den Siebwasserbehälter zwei konzentrisch verlaufende Zuführrohre vorgesehen sind. Hierdurch wird vorteilhaft eine besonders gute Durchmischung des Frischstoffes mit dem gesamten Rücklauf und dem Siebwasser bewirkt.

Weiterhin kann im Falle des Vorhandenseins eines Deculators der Misch- und Rezirkulationskreislauf auch so gestaltet werden, daß zur Einspeisung von Deculatorüberlauf zusätzlich ein weiteres, konzentrisch zu den Zufürrohren für Frischstoff und Rücklauf verlaufendes, Zuführrohr vorgesehen ist. Vorzugsweise ist die Reihenfolge der Rohre von Innen nach Außen Frischstoffzufuhr, Rücklauf, Deculatorüberlauf. Dies enstspricht der Reihenfolge der anfallenden Volumenströme. Allerdings kann bei eingeschränktem Mischungsergebnis auch eine andere Reihenfolge gewählt werden.

Gemäß dem erfindungsgemäßen Verfahren schlägt der Erfinder zum Mischen und Rezirkulieren von Stoffsuspensionen, Siebwasser und Rückläufen in einer Papier- oder Kartonmaschine, insbesondere dem konstanten Teil, bestehend aus mindestens einem Stoffauflauf, einem Siebwasserbehälter, einer Vertikalsichterstufe, einer Cleaner-Stufe und gegebenenfalls einem Deculator mindestens die folgenden Verfahrensschritte vor:
- es wird der Naßpartie Siebwasser entnommen und einem Siebwasserbehälter zugeführt,
- einem Mischbehälter wird der Rücklauf, bestehend aus mindesten der Rezirkulation des Stoffauflaufes, dem Gutstoff mindestens einer Vertikalsichterstufe und dem Gutstoff mindestens einer Cleanerstufe zugeführt und vermischt,
- von dem Mischbehälter wird der Rücklauf im unteren Bereich des Siebwasserbehälters mit Hilfe eines Mittels zur Druckerhöhung (z.B. eine Pumpe) eingedüst,
- zusammen mit dem Siebwasser und zugeführtem Frischstoff vermischt und
- über eine Trennvorrichtung, beispielsweise einer Cleanerstufe und/oder einen Deculator und/oder einem Vertikalsichter, zum Stoffauflauf gefördert.

Eine vorteilhafte Ausbildung des Verfahrens sieht vor, daß der Rücklauf zunächst in einer ersten Kammer des Mischbehälters gemischt wird, danach mit einem Überlauf in eine zweite Kammer des Mischbehälters geführt wird und anschließend zum Siebwasserbehälter gefördert wird.

Vorteilhaft für eine gute und gleichmäßige Durchmischung ist es auch, wenn der Rücklauf und die Frischstoffzufuhr in den Siebwasserbehälter konzentrisch in zwei Rohren erfolgt oder, wenn ein Deculator vorhanden ist im unteren Bereich des Siebwasserbehälters der Deculatorüberlauf zugeführt wird.

Eine weitere vorteilhafte Ausführung des Verfahrens besteht darin, daß der Deculatorüberlauf, der Rücklauf und der Frischstoff in den Siebwasserbehälter konzentrisch in drei Zuführrohren erfolgt. Durch diese Art der Einspeisung von Deculatorüberlauf, Rücklauf und Frischstoff wird eine sehr gute und gleichmäßige Durchmischung der Suspensionen erreicht. Da der Deculatorüberlauf in der Regel den größten Volumenstrom darstellt, ist es vorteilhaft diesen im äußeren, der konzentrisch verlaufenden Rohre zu führen. Entsprechend dem Volumenstrom folgt dann der gesamte Rücklauf und schließlich im inneren Zuführrohr der Frischstoff.

Weitere Ausgestaltungen der Erfindungen sind in den Unteransprüchen und in der nachfolgenden Figurenbeschreibung dargestellt.

Vorteile der Erfindung ergeben sich auch aus der nachfolgenden Beschreibung der bevorzugten Ausführungsbeispiele unter Bezugnahme auf die Zeichnungen.

Die Erfindung soll nachfolgend anhand der Zeichnungen näher erläutert werden. Es stellen dar:
- Figur 1:: Stand der Technik eines Mischkreislaufes mit Siebwasserbehälter in Altanlagen;
- Figur 2:: Siebwasserbehälter einer Altanlage;
- Figur 3:: Stand der Technik eines Mischkreislaufes mit Siebwasserbehälter und Standrohr;
- Figur 4:: erfindungsgemäße Ausführung des Mischund Rezirkulationskreislaufes;
- Figur 5:: weitere erfindungsgemäße Ausführung des Misch- und Rezirkulationskreislaufes mit Einspeisung des Deculatorüberlaufes.

Zur Verdeutlichung des Umfeldes der Erfindung ist beispielhaft in der Figur 1 ein derzeit üblicher Mischund Rezirkulationskreislauf im konstanten Teil von Papier- und Kartonmaschinen dargestellt. Es wird jedoch darauf hingewiesen, daß die Erfindung auch mit anders ausgeführten Kreisläufen arbeitet und durch anders ausgestaltete Kreisläufe der Rahmen der Erfindung nicht verlassen wird.

Die Figur 1 zeigt eine schematisch dargestellte Naßpartie 24 mit einem verdünnungswassergeregeltem Stoffauflauf 23. Der Naßpartie wird das Siebwasser entzogen und über den Siebwasserzulauf 3 dem Siebwasserbehälter 1 zugeführt. Weiterhin münden in den Siebwasserbehälter 1 die Stoffauflaufrezirkulation 4 vom Stoffauflauf 23, der Deculatorüberlauf 22 aus dem Deculator 29, der Gutstoff aus der zweiten Vertikalsichterstufe 26. Die erste und zweite Cleaner-Stufe 27, und 28 speisen den Deculator 29, der wiederum den Siebwasserbehälter 1 und die erste Vertikalsichterstufe 25 speist. Aus dem Siebwasserbehälter 1 wird ein erster Teil des Siebwassers über eine Trennvorrichtung, hier ein Vertikalsichter 30, zum Stoffauflauf 23 geführt. Der Hauptanteil des Siebwassers vermischt sich mit dem Frischstoff. Das Kreislauf überschüssige Siebwasser des konstanten Teils kann über die Siebwasserableitung 31 aus dem Kreislauf entweichen.

Figur 2 zeigt die bekannte Situation mit einem Siebwasserbehälter 1, in den einerseits der Siebwasserzulauf 3 eingeleitet wird und gleichzeitig in den gleichen großen Behälter die Rückführungen der Stoffauflaufrezirkulation 4, des Gutstoffes der zweiten Vertikalsichterstufe 5, des Gutstoffes der zweiten Cleaner-Stufe und gegebenenfalls der Deculator-Überlauf 6 in den oberen Bereich des Siebwasserbehälters 1 eingeleitet werden. Im unteren Bereich des Siebwasserbehälters wird über die Leitung 8 Frischstoff zugeführt.

Als abführende Leitungen aus dem Siebwasserbehälter sind von oben nach unten angeordnet die Abfuhrleitungen 9 für das Verdünnungswasser für die Vertikalsichter und die Cleaner-Anlage, dann der Siebwasserzulauf 10 zum Stoffauflauf für die Verdünnungswasserregelung und im untersten Bereich der Stoffsuspensionszulauf 11 zur ersten Cleaner-Stufe oder zum Deculator.

Bei dieser Art der Ausführung tritt das Problem von intensiven Stoffdichteschwankungen im Siebwasserbehälter durch zeitlich instabile Strömungen der Rückläufe, zum Beispiel der Stoffauflaufrezirkulation, des Gutstoffes der Vertikalsichterstufe, oder des Gutstoffes der zweiten Cleaner-Stufe. Die Einmischung der Rückläufe in den üblicherweise großen Siebwasserbehälter führt auch zu dem Nachteil, daß es bei einem Wechsel der Papiersorte sehr lange dauert, bis sich wieder zeitlich stabile Verhältnisse im Volumenstrom und der Stoffdichte einstellen.

Eine andere modernere, jedoch bekannte Ausführung des Misch- und Rezirkulationskreislaufes im konstanten Teil der Papiermaschine ist in der Figur 3 dargestellt. Hier ist ein Siebwasserbehälter 1 gezeigt, in den auf der Oberseite die Siebwasserzufuhr 3 mündet und im unteren Bereich ein Mischrohr 2 eingeleitet wird. In das Mischrohr 2 führen die Stoffauflaufrezirkulation 4, der Gutstoff der zweiten Vertikalsichterstufe 5 und der Gutstoff der zweiten Cleaner-Stufe 6 und gegebenenfalls auch der Deculator-Überlauf. Konzentrisch im Mischrohr 2 ist eine Zufuhrleitung 8 für die Frischstoffzufuhr vorgesehen, die ebenfalls im unteren Bereich des Siebwasserbehälters eingeführt wird. Die Frischstoffzufuhr wird hier beispielhaft durch ein Regelventil 14 und ein Durchflußmessergerät 13 in gewünschter Weise eingestellt. Durch die konzentrische Anordnung der Frischstoffzufuhr 8 im Mischrohr 2 wird beabsichtigt eine gute Durchmischung des Frischstoffes mit der restlichen zugeführten Suspension und dem Siebwasser zu erreichen. Aus dem oberen Bereich des Siebwasserbehälters 1 wird der Siebwasserzulauf 10 zum Stoffauflauf entnommen und im unteren Bereich in der Nähe der Frischstoffzuführung wird über den Stoffsuspensionszulauf zur ersten Cleaner-Stufe oder zum Deculator 11 die Stoffsuspension mit Hilfe einer Pumpe 12 aus dem Siebwasserbehälter entnommen.

Bei dieser Gestaltung der Stofführung wird zwar die Einleitung der Rückläufe direkt in den Siebwasserbehälter mit all den daraus resultierenden Nachteilen vermieden, jedoch liegt ein wesentlicher Nachteil dieser Ausführungsart liegt darin, daß die Strömungsgeschwindigkeit am Austritt des Mischrohres 2 für eine gute Durchmischung zu niedrig ist, da der Höhenunterschied Δh_{geo} der Füllstände zu geringe Werte aufweist und damit nur geringe Strömungsgeschwindigkeitsunterschiede im Bereich der Mischstelle erzeugt werden können.

Die Figur 4 zeigt eine erfindungsgemäße Ausführungsform eines Mischkreislaufes. Entsprechend ist ein Siebwasserbehälter 1 und ein Mischbehälter 7 vorgesehen, die über eine Leitung 15 miteinander in Verbindung stehen. Der Mischbehälter 7 ist mit einer ersten Kammer 7.1 und einer zweiten Kammer 7.2 ausgeführt. In die erste Kammer 7.1 wird die Stoffauflaufrezirkulation 4, der Gutstoff der Vertikalsichterstufe 5 und der Gutstoff der zweiten Cleaner-Stufe 6 zugeführt. In dieser ersten Kammer findet eine gute Durchmischung der einzelnen Stoffströme statt und nach der Durchmischung erfolgt ein Überlauf 32 in die zweite Kammer 7.2. Aus dieser Kammer wird über die Leitung 15 die gut durchmischte Suspension (Rücklauf) mit Hilfe einer Pumpe 17 und gegebenenfalls eines Ventils 18 geregelt ansaugt und über ein Zuführrohr 19 dem Siebwasserbehälter 1 zugeführt. Durch den Pumpvorgang entsteht nochmals eine Verbesserung der Durchmischung des gesamten Rücklaufes.

Konzentrisch im Zuführrohr 19 befindet sich ein zweites kleineres Rohr 20, in dem der Frischstoff 8 zugeführt wird. Aufgrund der nun einstellbaren Geschwindigkeit der Flüssigkeit über die Pumpe 17 kann eine Injektion der Stoffsuspension mit hohem Druck und hoher Geschwindigkeit in den Siebwasserbehälter 1 vorgenommen werden. Hierdurch wird eine gute Durchmischung des Siebwassers mit der zugeführten Suspension und dem Frischstoff 8 erreicht. Andererseits wird erreicht, daß der Siebwasserzulauf zum Stoffauflauf 10 nicht durch die Zumischungen der höher konzentrierten Suspensionen beeinflußt wird, da diese Leitung im oberen Bereich des Siebwasserbehälters 1 angebracht ist und damit lediglich das Siebwasser geringer Konzentration entnommen wird.

Die Vorteile sind zeitlich konstante Konzentrationsverhältnisse in dem zur Flächengewichtsregelung verwendeten Siebwasserzulauf 10 und damit bessere Flächengewichtsquerprofile sowie eine stabile, gute Papierqualität beim Sortenwechsel.

Die Figur 5 zeigt eine weitere, verbesserte Ausführungsform des erfindungsgemäßen Misch- und Rezirkulationskreislaufes mit einer zusätzlichen Einspeisung des Deculatorkreislaufes. Der Unterschied zur Ausführung des Beispiels aus Figur 3 besteht darin, daß zusätzlich zu den zwei konzentrisch verlaufenden Zuführrohren 19 und 20 für die Rückläufe und den Frischstoff ein drittes, die anderen konzentrisch umschließendes Zuführrohr 21 vorhanden ist, durch das der Deculatorüberlauf eingespeist wird. Da in der Regel der Volumenstrom des Deculatorüberlaufes am größten ist, wird auch vorzugsweise die gezeigte Anordnung der drei Zuführrohre in der Reihenfolge von innen nach außen mit Frischstoff, gesammelte Rückläufe und Deculatorüberlauf gewählt.

In den beiden Figuren 4 und 5 sind je zwei alternative Regelkreise 16.1 und 16.2 für die Füllstandsregelung des Mischbehälters dargestellt.

Der Regelkreis 16.1 besteht aus einem Level Transmitter LT zur Nivauregelung und einem Regelventil 18 als Stellglied zur Volumenstromregelung. Die Pumpe 17 arbeitet in diesem Fall mit konstanter Drehzahl.

Der alternativ dargestellte Regelkreis 16.2 besteht aus einem Level Transmitter LT zur Nivauregelung und einer drehzahlgeregelten Pumpe 17 als Stellglied zur Volumenstromregelung.

Es ist selbstverständlich, daß auch andere bekannte Regelmechanismen zur Niveauregelung beziehungsweise Volumenstromregelung genutzt werden können ohne den Rahmen der Erfindung zu verlassen.

Aus Gründen der besseren Übersicht sind in den Figuren 4 und 5 die Stellglieder und Regelkreise zur Beeinflussung der Frischstoffzufuhr um Zufuhrrohr 20 nicht dargestellt.

Durch diese Art der Ausführung wird einerseits eine optimale Durchmischung der Rückläufe in den Mischbehälter 7 selbst und andererseits eine weitere Verbesserung der Durchmischung durch eine zusätzliche Pumpe 17 erreicht. Weiterhin werden durch die Pumpe 17 hohe Austrittgeschwindigkeiten am Ende des Zufuhrrohrs 19 für die Rückläufe gewährleistet, wodurch im weiteren Verlauf eine optimale Durchmischung von Siebwasser, Rückläufen und Frischstoff im Auslaufbereich des Siebwasserbehälters 1 und - falls vorhanden - des Deculatorüberlaufes zustande kommt.

Ein weiterer Vorteil besteht darin, daß sich diese Art der Ausführung optimal für eine Modernisierung von vorhandenen Altanlagen eignet, da ein Umbau des Siebwasser I-Behälters nicht erforderlich wird.

Ein weiterer wesentlicher Vorteil besteht auch darin, daß in der Siebwasserzufuhr zu einem verdünnungsgeregelten Stoffauflauf tatsächlich reines Siebwasser verwendet wird und damit keine negative Beeinflussung der Flächengewichtsquerprofil-Regelung zu befürchten ist.

### Bezugszeichenliste

- 1: Siebwasserbehälter
- 2: Mischrohr
- 3: Siebwasserzulauf
- 4: Stoffauflaufrezirkulation
- 5: Gutstoff der zweiten Vertikalsichterstufe
- 6: Gutstoff der zweiten Cleaner-Stufe
- 7: Mischbehälter
- 7.1: erste Kammer
- 7.2: zweite Kammer
- 8: Frischstoffzufuhr
- 9: Verdünnungswasser für Vertikalsichter und Cleaner-Anlage
- 10: Siebwasserzulauf zum Stoffauflauf
- 11: Stoffsuspensionszulauf zur ersten Cleaner-Stufe
- 12: Pumpe
- 13: Durchflußmesser
- 14: Regelventil
- 15: Verbindungsleitung zwischen Mischbehälter und Siebwasserbehälter
- 16.1: Regelkreis
- 16.2: alternativer Regelkreis
- 17: Pumpe
- 18: Regelventil
- 19: Zuführrohr für Rückläufe
- 20: Zuführrohr für Frischstoff
- 21: Zuführrohr für Deculatorüberlauf
- 22: Deculatorüberlauf
- 23: Stoffauflauf
- 24: Naßpartie
- 25: erste Vertikalsichterstufe
- 26: zweite Vertikalsichterstufe
- 27: erste Cleaner-Stufe
- 28: zweite Cleaner-Stufe
- 29: Deculator
- 30: Vertikalsichter
- 31: Siebwasserablauf
- 32: Überlauf

## Patentansprüche

1. Misch- und Rezirkulationskreislauf im konstanten Teil einer Papier- oder Kartonmaschine mit folgenden Eigenschaften:
1.1 es ist ein Stoffauflauf (23) mit Verdünnungsregelung vorgesehen,
1.2 es ist ein Siebwasserbehälter (1) vorgesehen, wobei
1.3 der Siebwasserbehälter (1) einen Zulauf (3) für das Siebwasser und
1.4 mindestens einen Zulauf für in das Siebwasser einzumischende Stoffsuspensionen, nämlich den Rücklauf (4, 5, 6) aufweist und
1.5 ein Mischbehälter (7) mit einer Verbindung (15) zum Siebwasserbehälter (1) vorgesehen ist, wobei weiterhin
1.6 mindestens ein Siebwasserzulauf (10) zwischen dem Siebwasserbehälter (1) und dem Stoffauflauf besteht,
**dadurch gekennzeichnet, daß**
1.7 zwischen dem Mischbehälter (7) und dem Siebwasserbehälter (1) ein Mittel zur Druckerhöhung (17) vorgesehen ist.

2. Misch- und Rezirkulationskreislauf gemäß dem Anspruch 1, **dadurch gekennzeichnet, daß** der Mischbehälter (7) eine erste Kammer mit mehreren angeschlossenen Zufuhrleitungen (4, 5, 6) und eine zweite Kammer mit mindestens einer Abfuhrleitung (15), die zum Siebwasserbehälter (1) führt, aufweist und ein Überlauf (32) von der ersten Kammer (7.1) zur zweiten Kammer (7.2) vorgesehen ist.

3. Misch- und Rezirkulationskreislauf gemäß einem der Ansprüche 1-2, **dadurch gekennzeichnet, daß** zwischen dem Mischbehälter (7) und dem Siebwasserbehälter (1) als Mittel zur Druckerhöhung eine Förderpumpe (17) vorgesehen ist.

4. Misch- und Rezirkulationskreislauf gemäß einem der Ansprüche 1-3, **dadurch gekennzeichnet, daß** zwischen dem Mischbehälter (7) und dem Siebwasserbehälter (1) eine Regelventil (18) vorgesehen ist.

5. Misch- und Rezirkulationskreislauf gemäß einem der Ansprüche 1-4, **dadurch gekennzeichnet, daß** ein Regelkreis (16.1; 16.2) zur Regulierung des Flüssigkeitspegels in dem Mischbehälter vorgesehen ist.

6. Misch- und Rezirkulationskreislauf gemäß einem der Ansprüche 1-5, **dadurch gekennzeichnet, daß** zur Einspeisung von Frischstoff und Rücklauf in den Siebwasserbehälter (1) zwei konzentrisch verlaufende Zuführrohre (19, 20) vorgesehen sind.

7. Misch- und Rezirkulationskreislauf gemäß Anspruch 6, **dadurch gekennzeichnet, daß** zur Einspeisung von Deculatorüberlauf zusätzlich ein weiteres, konzentrisch zu den Zufürrohren (19, 20) für Frischstoff und Rücklauf verlaufendes, Zuführrohr (21) vorgesehen ist.

8. Misch- und Rezirkulationskreislauf gemäß einem der Ansprüche 6-7, **dadurch gekennzeichnet, daß** zwischen den Enden der Zuführrohre (19, 20, 21) jeweils ein Abstand in Strömungsrichtung besteht.

9. Misch- und Rezirkulationskreislauf gemäß einem der Ansprüche 8-9, **dadurch gekennzeichnet, daß** die Zuführrohre (19, 20, 21) in Strömungsrichtung in ihrer Reihenfolge von außen nach innen enden.

10. Misch- und Rezirkulationskreislauf gemäß einem der Ansprüche 7-9, **dadurch gekennzeichnet, daß** in Strömungsrichtung vor dem Zuführrohr (20) für den Frischstoff, das Zuführrohr (19) für den Rücklauf endet.

11. Misch- und Rezirkulationskreislauf gemäß einem der Ansprüche 8-10, **dadurch gekennzeichnet, daß** in Strömungsrichtung vor dem Zuführrohr (19) für den Rücklauf, das Zuführrohr (21) für den Deculatorüberlauf endet.

12. Misch- und Rezirkulationskreislauf gemäß einem der Ansprüche 1-11, **dadurch gekennzeichnet, daß** in dem Mischbehälter (7) ein Mischorgan, vorzugsweise ein Mischpropeller, vorgesehen ist.

13. Verfahren zum Mischen und Rezirkulieren von Stoffsuspensionen, Siebwasser und Rückläufen in einer Papier- oder Kartonmaschine, insbesondere dem konstanten Teil, bestehend aus mindestens einem Stoffauflauf (23) mit Naßpartie (24), einem Siebwasserbehälter (1), einer Vertikalsichterstufe (25, 26), einer Cleaner-Stufe (27, 28) und gegebenenfalls einem Deculator (29) mit mindestens den folgenden Verfahrensschritten:
13.1 es wird der Naßpartie (24) Siebwasser entnommen und einem Siebwasserbehälter (1) zugeführt,
13.2 einem Mischbehälter (7) wird der Rücklauf, bestehend aus mindesten der Rezirkulation des Stoffauflaufes (4), dem Gutstoff mindestens einer Vertikalsichterstufe (5) und dem Gutstoff mindestens einer Cleanerstufe (6) zugeführt und vermischt,
13.3 von dem Mischbehälter (7) wird der Rücklauf (4,5,6) über ein Mittel zur Druckerhöhung (17) im unteren Bereich des Siebwasserbehälters (1) eingedüst,
13.4 zusammen mit dem Siebwasser und zugeführtem Frischstoff (8) vermischt und
13.5 über eine Trenneinrichtung (30), zum Beispiel einer Cleanerstufe und/oder einem Deculator und/oder einem Vertikalsichter, dem Stoffauflauf zugeführt.

14. Verfahren gemäß Anspruch 13, **dadurch gekennzeichnet, daß** der Rücklauf (4,5,6) zunächst in einer ersten Kammer (7.1) dem Mischbehälter (7) gemischt wird, danach mit einem Überlauf in eine zweite Kammer (7.2) dem Mischbehälter (7) geführt wird und danach zum Siebwasserbehälter (1) gefördert wird.

15. Verfahren gemäß einem der Ansprüche 13-14, **dadurch gekennzeichnet, daß** der Rücklauf (4,5,6) mit Hilfe einer Pumpe (17) von dem Mischbehälter (7) zum Siebwasserbehälter (1) gefördert wird.

16. Verfahren gemäß einem der Ansprüche 13-15, **dadurch gekennzeichnet, daß** der Rücklauf (4,5,6) entsprechend dem Flüssigkeitsniveau in dem Mischbehälter (7) geregelt wird.

17. Verfahren gemäß einem der Ansprüche 13-16, **dadurch gekennzeichnet, daß** der Rücklauf (4,5,6) und die Frischstoffzufuhr (8) in den Siebwasserbehälter (1) konzentrisch in zwei Rohren (19, 20) erfolgt.

18. Verfahren gemäß einem der Ansprüche 13-17, **dadurch gekennzeichnet, daß** im unteren Bereich des Siebwasserbehälters (1) der Deculatorüberlauf (22) zugeführt wird.

19. Verfahren gemäß Anspruch 18, **dadurch gekennzeichnet, daß** der Deculatorüberlauf (22), der Rücklauf (4,5,6) und der Frischstoff (8) in den Siebwasserbehälter (1) konzentrisch in drei Rohren (19,20,21) erfolgt.

## Revendications

1. Circuit de mélange et de recyclage dans la partie constante d'une machine à papier ou à carton présentant les propriétés suivantes :
1.1 il est prévu une caisse de tête (23) avec régulation de la dilution,
1.2 il est prévu un récipient d'eau de tamisage (1) dans lequel
1.3 le récipient d'eau de tamisage (1) comporte une arrivée (3) pour l'eau de tamisage, et
1.4 au moins une arrivée pour des matières en suspension, à savoir le retour (4, 5, 6), à mélanger à l'eau de tamisage, et
1.5 il est prévu un récipient de mélange (7) comportant une liaison (15) avec le récipient d'eau de tamisage (1), dans lequel en outre
1.6 il existe au moins une arrivée d'eau de tamisage (10) entre le récipient d'eau de tamisage (1) et la caisse de tête,
**caractérisé en ce que**
1.7 entre le récipient de mélange (7) et le récipient d'eau de tamisage (1) il est prévu un moyen destiné à augmenter la pression (17).

2. Circuit de mélange et de recyclage selon la revendication 1, **caractérisé en ce que** le récipient de mélange (7) comporte une première chambre avec plusieurs conduites d'amenée (4, 5, 6) raccordées et une deuxième chambre avec au moins une conduite d'évacuation (15) qui mène au récipient d'eau de tamisage (1), et il est prévu un déversoir (32) de la première chambre (7.1) à la deuxième chambre (7.2).

3. Circuit de mélange et de recyclage selon l'une des revendications 1 ou 2, **caractérisé en ce qu'**il est prévu comme moyen pour augmenter la pression une pompe de circulation (17) entre le récipient de mélange (7) et le récipient d'eau de tamisage (1).

4. Circuit de mélange et de recyclage selon l'une des revendications 1 à 3, **caractérisé en ce qu'**il est prévu une soupape de régulation (18) entre le récipient de mélange (7) et le récipient d'eau de tamisage (1).

5. Circuit de mélange et de recyclage selon l'une des revendications 1 à 4, **caractérisé en ce qu'**il est prévu un circuit de régulation (16.1 ; 16.2) pour réguler le niveau du liquide dans le récipient de mélange.

6. Circuit de mélange et de recyclage selon l'une des revendications 1 à 5, **caractérisé en ce que** pour l'alimentation en matière fraîche et pour le retour dans le récipient d'eau de tamisage (1), sont prévus deux tubes d'amenée (19, 20) s'étendant concentriquement.

7. Circuit de mélange et de recyclage selon la revendication 6, **caractérisé en ce que** pour l'alimentation du déversoir-deculator, il est prévu en outre un autre tube d'amenée (21) s'étendant concentriquement aux tubes d'amenée (19, 20) pour la matière fraîche et le retour.

8. Circuit de mélange et de recyclage selon l'une des revendications 6 à 7, **caractérisé en ce qu'**il existe une distance dans la direction d'écoulement entre les extrémités respectives des tubes d'amenée (19, 20, 21).

9. Circuit de mélange et de recyclage selon l'une des revendications 8 ou 9, **caractérisé en ce que** les tubes d'amenée (19, 20, 21) se terminent de l'extérieur vers l'intérieur dans leur succession dans le sens d'écoulement.

10. Circuit de mélange et de recyclage selon l'une des revendications 7 à 9, **caractérisé en ce que** le tube d'amenée (19) pour le retour se termine, dans le sens d'écoulement, devant le tube d'amenée (20) pour la matière fraîche

11. Circuit de mélange et de recyclage selon l'une des revendications 8 à 10, **caractérisé en ce que** le tube d'amenée (21) pour le déversoir-deculator se termine, dans le sens d'écoulement, devant le tube d'amenée (19) pour le retour.

12. Circuit de mélange et de recyclage selon l'une des revendications 1 à 11, **caractérisé en ce que** dans le récipient de mélange (7) est prévu un organe de mélange, de préférence une hélice de mélange.

13. Procédé de mélange et de recyclage de matières en suspension, d'eau de tamisage et de retours dans une machine à papier ou à carton, en particulier dans la partie constante, constituée d'au moins une caisse de tête (23) avec partie humide (24), d'un récipient d'eau de tamisage (1), d'un étage de séparation vertical (25, 26), d'un étage d'épuration (27, 28) et éventuellement d'un deculator (29) comportant au moins les étapes de procédé suivantes :
13.1 on prélève de l'eau de tamisage de la partie humide (24) et on l'envoie à un récipient d'eau de tamisage (1),
13.2 à un récipient de mélange (7), on envoie et on mélange le retour, constitué d'au moins le recyclage de la caisse de tête (4), la pâte finie d'au moins un étage de séparation vertical (5) et la pâte finie d'au moins un étage d'épuration (6),
13.3 du récipient de mélange (7), le retour (4, 5, 6) est injecté, à travers un moyen destiné à augmenter la pression (17), dans la zone inférieure du récipient d'eau de tamisage (1),
13.4 il est mélangé à l'eau de tamisage et à la matière fraîche (8) alimentée, et
13.5 il est envoyé à la caisse de tête à travers un dispositif de séparation (30), par exemple un étage d'épuration et/ou un deculator et/ou un séparateur vertical.

14. Procédé selon la revendication 13, **caractérisé en ce que** le retour (4, 5, 6) est d'abord mélangé dans une première chambre (7.1) du récipient de mélange (7), puis est acheminé par un déversoir dans une deuxième chambre (7.2) du récipient de mélange (7), puis est transporté vers le récipient d'eau de tamisage (1).

15. Procédé selon l'une des revendications 13 ou 14, **caractérisé en ce que** le retour (4, 5, 6) est transporté à l'aide d'une pompe (17) du récipient de mélange (7) au récipient d'eau de tamisage (1).

16. Procédé selon l'une des revendications 13 à 15, **caractérisé en ce que** le retour (4, 5, 6) est régulé conformément au niveau du liquide dans le récipient de mélange (7).

17. Procédé selon l'une des revendications 13 à 16, **caractérisé en ce que** le retour (4, 5, 6) et l'arrivée de matière fraîche (8) dans le récipient d'eau de tamisage (1), s'effectuent concentriquement dans deux tubes (19, 20).

18. Procédé selon l'une des revendications 13 à 17, **caractérisé en ce que** le trop-plein de deculator (22) est envoyé dans la zone inférieure du récipient d'eau de tamisage (1).

19. Procédé selon la revendication 18, **caractérisé en ce que** le trop-plein du deculator (22), le retour (4, 5, 6) et la matière fraîche (8) s'effectuent dans le récipient d'eau de tamisage (1) concentriquement dans trois tubes (19, 20, 21).

## Claims

1. A mixing and recirculation circuit in the constant section of a paper-making or board-making machine having the following properties:
1.1 a headbox (23) with dilution control is provided,
1.2 a white water tank (1) is provided, with
1.3 the white water tank (1) having a feed pipe (3) for the white water and
1.4 at least one feed pipe for pulp suspensions to be mixed into the white water, namely the returns (4, 5, 6) and
1.5 a mixing tank (7) with a connection (15) to the white water tank (1) is provided, with furthermore
1.6 at least one white water feed pipe (10) being provided between the white water tank (1) and the headbox,
**characterised in that**
1.7 a means for increasing pressure (17) is provided between the mixing tank (7) and the white water tank (1).

2. A mixing and recirculation circuit according to Claim 1, **characterised in that** the mixing tank (7) has a first chamber with a plurality of connected feed lines (4, 5, 6) and a second chamber with at least one discharge line (15) which leads to the white water tank (1), and an overflow (32) from the first chamber (7.1) to the second chamber (7.2) is provided.

3. A mixing and recirculation circuit according to one of Claims 1-2, **characterised in that** a feed pump (17) is provided between the mixing tank (7) and the white water tank (1) as means for increasing pressure.

4. A mixing and recirculation circuit according to one of Claims 1-3, **characterised in that** a control valve (18) is provided between the mixing tank (7) and the white water tank (1).

5. A mixing and recirculation circuit according to one of Claims 1-4, **characterised in that** a control circuit (16.1; 16.2) is provided for regulating the level of liquid in the mixing tank.

6. A mixing and recirculation circuit according to one of Claims 1-5, **characterised in that** two concentric feed pipes (19, 20) are provided for feeding fresh stock and returns into the white water tank (1).

7. A mixing and recirculation circuit according to Claim 6, **characterised in that** additionally a further feed tube (21), concentric to the feed tubes (19, 20) for fresh stock and returns, is provided in order to feed in deculator overflow.

8. A mixing and recirculation circuit according to one of Claims 6-7, **characterised in that** there is in each case a spacing in the direction of flow between the ends of the feed pipes (19, 20, 21).

9. A mixing and recirculation circuit according to one of Claims 8-9 [sic], **characterised in that** the feed pipes (19, 20, 21) in the direction of flow in their sequence end from the outside to the inside.

10. A mixing and recirculation circuit according to one of Claims 7-9, **characterised in that** the feed pipe (19) for the returns in the direction of flow ends before the feed pipe (20) for the fresh stock.

11. A mixing and recirculation circuit according to one of Claims 8-10, **characterised in that** the feed pipe (21) for the deculator overflow in the direction of flow ends before the feed pipe (19) for the returns.

12. A mixing and recirculation circuit according to one of Claims 1-11, **characterised in that** a mixing element, preferably a mixing propeller, is provided in the mixing tank (7).

13. A method for mixing and recirculating pulp suspensions, white water and returns in a paper-making or board-making machine, in particular the constant section, consisting of at least one headbox (23) with a wet section (24), a white water tank (1), a vertical screen stage (25, 26), a cleaner stage (27, 28) and optionally a deculator (29) comprising at least the following method steps:
13.1 white water is taken from the wet section (24) and fed to a white water tank (1),
13.2 the returns, consisting of at least the recirculated flow of the headbox (4), the accepted stock from at least one vertical screen stage (5) and the accepted stock from at least one cleaner stage (6) are fed to a mixing tank (7) and mixed,
13.3 from the mixing tank (7) the returns (4, 5, 6) are sprayed via a means for increasing pressure (17) into the lower region of the white water tank (1),
13.4 are mixed together with the white water and supplied fresh stock (8) and
13.5 are supplied to the headbox via a separating means (30), for example a cleaner stage and/or a deculator and/or a vertical screen.

14. A method according to Claim 13, **characterised in that** the returns (4, 5, 6) are initially mixed in a first chamber (7.1) [of] the mixing tank (7), then are passed with an overflow into a second chamber (7.2) [of] the mixing tank (7) and then conveyed to the white water tank (1).

15. A method according to one of Claims 13-14, **characterised in that** the returns (4, 5, 6) are conveyed with the aid of a pump (17) from the mixing tank (7) to the white water tank (1).

16. A method according to one of Claims 13-15, **characterised in that** the returns (4, 5, 6) are regulated corresponding to the level of liquid in the mixing tank (7).

17. A method according to one of Claims 13-16, **characterised in that** the returns (4, 5, 6) and the supply of fresh stock (8) into the white water tank (1) takes place concentrically in two pipes (19, 20).

18. A method according to one of Claims 13-17, **characterised in that** the deculator overflow (22) is supplied in the lower region of the white water tank (1).

19. A method according to Claim 18, **characterised in that** the deculator overflow (22), the returns (4, 5, 6) and the fresh stock (8) are fed into the white water tank (1) concentrically in three pipes (19, 20, 21).
